# EUROPÄISCHE PATENTSCHRIFT

(11) **EP 2 301 385 B1**
(45) Veröffentlichungstag und Bekanntmachung des Hinweises auf die Patenterteilung: **17.04.2013**
(21) Anmeldenummer: 10013396.6
(22) Anmeldetag: 20.10.2008
(51) Int. Cl.: A47B 88/04

(54) **Möbelantrieb**
Furniture drive
Entraînement pour meuble

(30) Priorität: 20.12.2007 AT 20772007
(43) Veröffentlichungstag der Anmeldung: 30.03.2011
(62) Teilanmeldung aus: 08863892.9
(73) Patentinhaber: Julius Blum GmbH, 6973 Höchst (AT)
(72) Erfinder: Gasser, Ingo, 6973 Höchst (AT)
(74) Vertreter: Gangl, Markus

(56) Entgegenhaltungen:
- WO-A1-2005/122832
- WO-A1-2006/029894
- AT-A1- 500 362

## Beschreibung

Die vorliegende Erfindung betrifft einen Möbelantrieb für ein Ausziehführungssystem mit einem in einem Gehäuse angeordneten Elektromotor.

Derartige Möbelantriebe dienen zum Antreiben wenigstens einer Führungsschiene des Ausziehführungssystems. Dabei handelt es sich entweder um eine mit einer Schublade verbundene Ladenschiene oder um eine zwischen der Ladenschiene und einer mit einer Wandung des Möbelkorpus verbundenen Korpusschiene angeordneten Mittelschiene.

Die Erfindung betrifft weiters ein Ausziehführungssystem für eine Schublade mit wenigstens zwei zueinander verschiebbaren Führungsschienen und einem Elektromotor zum Antreiben wenigstens einer Führungsschiene, wobei eine der Führungsschienen als Ladenschiene zur Befestigung an einer Schublade ausgebildet ist und wobei eine der Führungsschienen als Korpusschiene ausgebildet ist und einen Anlageteil zur Anlage an einer Wandung eines Möbelkorpus aufweist, wobei der Anlageteil eine der Ladenschiene zugewandte und eine von der Ladenschiene abgewandte Seite aufweist.

Gattungsgemäße Möbelantriebe werden üblicherweise direkt oder indirekt über Trägerelemente an einer Wandung des Möbelkorpus anliegend befestigt. Aus der AT 500 362 A1 und der WO 20051122832 A1 gehen Ausziehführungssysteme für Schubladen hervor, bei denen ein Elektromotor mit einem Teil des Ausziehführungssystems verbunden ist.

Problematisch an diesen Anordnungen ist der relativ große Platzbedarf für den Elektroantrieb.

Obwohl üblicherweise an beiden Wandungen des Möbelkorpus Ausziehführungssysteme für die Schublade angeordnet sind, reicht es meistens aus, wenn nur eines der Ausziehführungssysteme mit einem einen Elektromotor aufweisenden Möbelantrieb versehen ist. In diesem Fall besteht das zusätzliche Problem, dass der mit dem Elektroantrieb versehene Möbelantrieb und damit das entsprechende Ausziehführungssystem einen größeren Platzbedarf aufweist, als das an der anderen Wandung angeordnete Ausziehführungssystem.

Dies bringt das Problem mit sich, dass in ein und demselben Möbelkorpus an einander gegenüberliegenden Wandungen unterschiedlich viel Platz für das jeweilige Ausziehführungssystem für ein und dieselbe Schublade benötigt wird. Aufgabe der Erfindung ist es, einen gattungsgemäßen Möbelantrieb bzw. ein gattungsgemäßes Ausziehführungssystem für eine Schublade derart weiterzubilden, dass der Möbelantrieb bzw. das Ausziehführungssystem mit einem geringeren Platzbedarf im Möbelkorpus auskommt.

Diese Aufgabe wird durch einen Möbelantrieb mit den Merkmalen des Anspruchs 1 bzw. durch ein Ausziehführungssystem mit den Merkmalen des Anspruchs 5 gelöst.

Die Grundidee der Erfindung besteht darin, den Möbelantrieb derart auszubilden bzw. den Elektromotor des Möbelantriebs derart am Ausziehführungssystem anzuordnen, dass der Elektromotor im Montagezustand des Möbelantriebs bzw. des Ausziehführungssystems aus dem Raum zwischen den Wandungen des Möbelkorpus hinaus in eine Ausnehmung einer Wandung des Möbelkorpus verlagert wird. Hierdurch ist ein erfindungsgemäßer Möbelantrieb im Montagezustand nahezu unsichtbar bzw. weist ein erfindungsgemäßes Ausziehführungssystem im Montagezustand nur denselben Platzbedarf auf, wie ein Ausziehführungssystem, das nicht mit einem Elektromotor versehen ist.

Ein erfindungsgemäßer Möbelantrieb kann natürlich statt zum Antreiben eines Ausziehführungssystems auch zum Antreiben eines Klappenantriebs, eines Möbelschamiers, eines Möbeltells direkt oder dergleichen verwendet werden.

Weitere vorteilhafte Ausführungsformen des erfindungsgemäßen Möbelantriebs bzw. des erfindungsgemäßen Ausziehführungssystems sind in den abhängigen Ansprüchen definiert.

Schutz wird auch begehrt für einen Möbelkorpus - vorzugsweise mit einem an einer Wandung des Möbelkorpus montierten Ausziehführungssystem, insbesondere mit einem erfindungsgemäßen Ausziehführungssystem - und einem erfindungsgemäßen Möbelantrieb, wobei der Elektromotor wenigstens teilweise In einer Ausnehmung der Wandung des Möbelkorpus angeordnet ist.

Besonders bevorzugt ist dabei vorgesehen, dass der Elektromotor vollständig in der Ausnehmung angeordnet ist.

Schutz wird auch begehrt für ein Möbel mit einem Möbelkorpus der vorstehend beschriebenen Art und wenigstens einer durch den Möbelantrieb antreibbaren Schublade.

Weitere Vorteile und Einzelheiten der Erfindung ergeben sich anhand der Figuren sowie der dazugehörigen Figurenbeschreibung. Dabei zeigen:
- Fig. 1: eine Ausziehführungssystem für eine Schublade mit einem erfindungsgemäßen Möbelantrieb in perspektlvischer Ansicht montiert an einer Wandung eines Möbelkorpus,
- Fig. 3: das in Fig. 2 dargestellte Ausziehführungssystem vor der Montage an einer Wandung,
- Fig. 3: eine weitere Ansicht zur Fig. 2,
- Fig. 4a, 4b: eine Draufsicht sowie eine Schnittdarstellung hierzu zum Ausziehführungssystem der Fig. 1 bis 3,
- Fig. 5a, 5b: eine perspektivische Ansicht sowie eine Schnittdarstellung eines erfindungsgemäßen Möbelantriebs,
- Fig. 6a, 6b: einen Möbelkorpus mit erfindungsgemäßem Ausziehführungssystem in zwei Ansichten und
- Fig. 7: ein Ausführungsbeispiel eines erfindungsgemäßen Ausziehführungssystems, welches in den Fig. 6a, 6b im montierten Zustand gezeigt ist.

Flg. 1 zeigt einen Ausschnitt einer Wandung 6 eines nicht näher dargestellten Möbelkorpus sowie ein an der Wandung 6 montiertes Ausziehführungssystem 4 für eine nicht dargestellte Schublade. Das Ausziehführungssystem 4 weist in an sich bekannter Weise eine mit der Schublade verbindbare Ladenschiene sowie eine Korpusschiene zur Befestigung an der Wandung 6 auf. Die Korpusschiene kommt dabei mit einem Anlageteil 8 an der Wandung 6 zur Anlage. Wie In Fig. 1 erkennbar ist, ist ein Elektromotor 5 an der von der Ladenschiene abgewandten Seite des Anlageteils 8 angeordnet (siehe Fig. 2). Hieraus ergibt sich im Montagezustand des Ausziehführungssystems 4 im Möbelkorpus die in Fig. 1 dargestellte Situation, in welcher der Elektromotor 5 vollständig in einer Ausnehmung 7 der Wandung 6 angeordnet ist.

Im Topf 3' ist eine Steuer- bzw. Regeleinheit 9 für den Elektromotor 5, mit welchem sie über nicht dargestellte Leitungen verbunden ist, angeordnet.

Bei dem dargestellten Ausführungsbeispiel ist der Elektromotor 5 Teil eines Möbelantriebs 1, welcher ein Gehäuse aufweist, wobei das Gehäuse aus einem topfförmigen Abschnitt 3 und einem plattenförmigen Anlageteil 2 besteht. Der topfförmige Abschnitt 3 dient zur Aufnahme des Elektromotors 5. Der Anlageteil 2 dient zur Anlage des Möbelantriebs 1 an der Wandung 6.

Im dargestellten Ausführungsbeispiel ist der Möbelantrieb 1 über Befestigungsmittel mit dem Ausziehführungssystem 4 verbunden.

Prinzipiell wäre es auch denkbar, den Möbelantrieb 1 gesondert vom Ausziehführungssystem 4 an der Wandung 6 des Möbelkorpus zu befestigen.

Das Gehäuse des Möbelantriebs 1 ist in diesem Ausführungsbeispiel einstückig ausgebildet. Dies ist jedoch nicht zwingend erforderlich.

Die Fig. 3 zeigt eine Rückansicht des Ausziehführungssystems 4 samt daran angebrachten Möbelantrieb 1.

Die Fig. 4a und 4b zeigen nochmals die Anordnung des topfförmigen Abschnitts 3 und damit des im topfförmigen Abschnitt 3 angeordneten Elektromotors 5 in einer Ausnehmung 7 der Wandung 6. Erkennbar ist, dass durch diese Maßnahme der Möbelantrieb 1 selbst keinen Platzbedarf im Innenraum des Möbelkorpus, das heißt zwischen den Wandungen 6 des Möbelkorpus aufweist. Das Ausziehführungssystem 4 ist zwar durch den Möbelantrieb 1 antreibbar, weist jedoch keinen größeren Platzbedarf auf, als ein Ausziehführungssystem, welches keinen Möbelantrieb aufweist.

Die Fig. 5a und 5b zeigen den erfindungsgemäßen Möbelantrieb 1 in einer perspektivischen Ansicht und einer teilweisen Schnittdarstellung.

Fig. 6a und 6b zeigen einen Möbelkorpus mit einer Schublade 10 (nur in Fig. 6a erkennbar) und einen erfindungsgemäßen Ausziehführungssystem 4. In diesem Ausführungsbeispiel weist auch der Gehäuseteil, in welchem die Steuer- bzw. Regeleinheit angeordnet ist, einen Anlageteil 2' (siehe Fig. 6b) auf (siehe Fig. 7).

## Patentansprüche

1. Ausziehführungssystem (4) für eine Schublade (10), mit wenigstens zwei zueinander verschiebbaren Führungsschienen und einem Elektromotor (5) zum Antreiben wenigstens einer Führungsschiene, wobei eine der Führungsschienen als Ladenschiene zur Befestigung an einer Schublade (10) ausgebildet ist und wobei eine der Führungsschienen als Korpusschiene ausgebildet ist und einen Anlageteil (8) zur Anlage an einer Wandung eines Möbelkorpus aufweist, wobei der Anlageteil (8) eine der Ladenschiene zugewandte und eine von der Ladenschiene abgewandte Seite aufweist, **dadurch gekennzeichnet, dass** der Elektromotor (5) an der von der Ladenschiene abgewandten Seite des Anlageteils (8) angeordnet ist.

2. Ausziehführungssystem nach Anspruch 1, **dadurch gekennzeichnet, dass** der Anlageteil (8) des Ausziehführungssystems (4) wenigstens abschnittsweise durch den Anlageteil (2) des Gehäuses eines Möbelantriebs (1) gebildet wird.

3. Möbelkorpus, **dadurch gekennzeichnet, dass** an einer Wandung des Möbelkorpus ein Ausziehführungssystem (4) nach Anspruch 1 oder 2 montiert ist.

4. Möbel mit einem Möbelkorpus nach Anspruch 3 und wenigstens einer durch den Möbelantrieb antreibbaren Schublade (10).

## Claims

1. An extension guide system (4) for a drawer (10), comprising at least two guide rails which are displaceable relative to each other and an electric motor (5) for driving at least one guide rail, wherein one of the guide rails is in the form of a drawer rail for fixing to a drawer (10) and wherein one of the guide rails is in the form of a carcass rail and has a contact portion (8) for bearing against a wall of a furniture carcass, wherein the contact portion (8) has a side that is towards the drawer rail and a side that is remote from the drawer rail, **characterized in that** the electric motor (5) is arranged at the side of the contact portion (8) that is remote from the drawer rail.

2. An extension guide system as set forth in claim 1, **characterized in that** the contact portion (8) of the extension guide system (4) is formed at least portion-wise by the contact portion (2) of the housing of a furniture drive (1).

3. A furniture carcass, **characterized in that** mounted to a wall of the furniture carcass is an extension guide system (4) as set forth in claim 1 or claim 2.

4. An article of furniture comprising a furniture carcass as set forth in claim 3 and at least one drawer (10) drivable by the furniture drive.

## Revendications

1. Système de guidage d'ouverture (4) pour un tiroir (10), avec au moins deux rails de guidage déplaçables l'un vers l'autre et un moteur électrique (5) pour entraîner au moins un rail de guidage, dans lequel l'un des rails de guidage est conçu comme un rail de chargement pour fixation sur un tiroir (10) et dans lequel l'un des rails de guidage est conçu comme un rail de corps et présente une partie d'appui (8) pour appui sur une paroi d'un corps de meuble, dans lequel la partie d'appui (8) présente un côté orienté vers le rail de chargement et un côté opposé au rail de chargement, **caractérisé en ce que** le moteur électrique (5) est disposé sur le côté opposé au rail de chargement de la partie d'appui (8).

2. Système de guidage d'ouverture selon la revendication 1, **caractérisé en ce que** la partie d'appui (8) du système de guidage d'ouverture (4) est formée au moins par sections par la partie d'appui (2) du boîtier d'un dispositif d'entraînement de meuble (1).

3. Corps de meuble, **caractérisé en ce que** sur une paroi du corps de meuble est monté un système de guidage d'ouverture (4) selon la revendication 1 ou 2.

4. Meuble avec un corps de meuble selon la revendication 3 et au moins un tiroir (10) pouvant être entraîné par le dispositif d'entraînement de meuble.
